# EUROPÄISCHE PATENTSCHRIFT

(11) **EP 0 648 881 B1**
(45) Veröffentlichungstag und Bekanntmachung des Hinweises auf die Patenterteilung: **27.08.1997**
(21) Anmeldenummer: 94114510.4
(22) Anmeldetag: 15.09.1994
(51) Int. Cl.: D06B 15/02

(54) **Kombinierte Ausbreit- und Quetschvorrichtung, insbesondere für Schlauch-Wirkware**
Spreading and squeezing device for tubular material
Elément d'exprimage et d'élargissage de matériaux tubulaires

(30) Priorität: 13.10.1993 DE 4334897
(43) Veröffentlichungstag der Anmeldung: 19.04.1995
(73) Patentinhaber: LINDAUER DORNIER GESELLSCHAFT M.B.H, D-88131 Lindau (DE)
(72) Erfinder: Strudel, Werner, Dipl.-Ing. (FH), D-88048 Friedrichshafen (DE)

(56) Entgegenhaltungen:
- CH-A- 460 687
- GB-A- 2 237 037

## Beschreibung

Die Erfindung betrifft eine kombinierte Ausbreit- und Quetschvorrichtung, insbesondere für Schlauch-Wirkware mit den Merkmalen des Oberbegriffs des Anspruchs 1.
Eine derartige Vorrichtung ist vorzugsweise dafür vorgesehen, Bugmarkierungen in naßveredelter Schlauch-Wirkware zu vermeiden, die beim Ausquetschen der Behandlungsflotte entstehen.

Bekannt ist aus der DE-OS 41 23 477 A1 eine Vorrichtung zur Vermeidung von Bugmarkierungen in Schlauch-Wirkware. Nach dieser bekannten Vorrichtung wird die Schlauch-Wirkware zwischen einem rotierbaren und im Durchmesser verstellbaren inneren Quetschwalzensystem und einem rotierbaren äußeren Quetschwalzensystem geführt.
Der strukturelle Aufbau des inneren Quetschwalzensystems entspricht dem eines Rundbreithalters gemäß der DE-PS 37 32 754. Allerdings ist an den freien Enden der Abstützungen anstelle von Längsführungselementen jeweils ein Quetschwalzenpaar angeordnet.
Jedes Quetschwalzenpaar des inneren Systems bildet zusammen mit einer Quetschwalze des äußeren Systems ein sogenanntes Teilquetschwerk.
Beim Abquetschen der Schlauchware greift zwischen die Quetschwalzen jedes Quetschwalzenpaares jeweils eine drehangetriebene Quetschwalze des äußeren Systems gesteuert ein. Die Behandlungsflotte wird auf diese Weise weitgehend aus der Schlauch-Wirkware gequetscht.

Ist aufgrund des Durchmessers der Schlauch-Wirkware nur eine geringe Ausbreitung erforderlich bzw. zulässig, dann stehen die Abstützungen des inneren Systems in einem relativ flachen Winkel zur Längsachse des zentralen Breithalter-Trägers. Dadurch wirken relativ große Hebelkräfte aus dem Quetschvorgang auf die Abstützungen und auf deren Lagerung am zentralen Träger. Diese Kräfte erfordern dementsprechend dimensionierte Elemente des Breithalters.

Aufgabe der Erfindung ist es, die schwenkbar am zentralen Träger der bekannten kombinierten Ausbreit- und Quetschvorrichtung angeordneten Abstützungen und den zentralen Träger selbst von den Quetschkräften, die von den Quetschwerken ausgehen, zu entlasten und damit auf eine massive und schwere Ausbildung der Vorrichtung zu verzichten.

Erfindungsgemäß wird die Aufgabe dadurch gelöst, daß die Quetschwalzenpaare von den Abstützungen des zentralen Trägers getrennt sind, indem die Quetschwalzenpaare am Außenrohr des zentralen Trägers in stationären Aufnahmen drehbeweglich gelagert sind und jedem Quetschwalzenpaar die drehangetriebene Quetschwalze zusammen mit der Kolben-Zylindereinheit derart diametral gegenüberliegend am jeweiligen Lagerring des Lagerringpaares positioniert ist, daß sich die von den Kolben-Zylindereinheiten ausgehenden Quetschkräfte direkt gegenseitig abstützen.
An den freien Enden der Abstützungen sind anstelle der Quetschwalzenpaare in an sich bekannter Weise Ausbreitelemente, z.B. Ausbreitrollen angeordnet.

Der zentrale Träger ist in Art eines Teleskoprohres ausgebildet. Dieser Träger besteht aus einem ersten Teleskoprohr, an dem, in Richtung seiner Längsachse gesehen, beabstandet voneinander obere und untere Walzenaufnahmen vorhanden sind.

Die oberen und unteren Walzenaufnahmen dienen den einzelnen Quetschwalzen der Quetschwalzenpaare als Drehlager.

Auf jedes der Walzenpaare ist eine drehangetriebene Quetschwalze zur Bildung eines Quetschspaltes radial zustellbar. Jedes Quetschwalzenpaar bildet zusammen mit der erwähnten Quetschwalze ein Quetschwerk.
In Bezug auf die Längsachse des zentralen Trägers sind in an sich bekannter Weise die Längsachsen der einzelnen Walzen jedes Quetschwerkes in einem Winkel schräg zur Trägerlängsachse positioniert. Damit ist gewährleistet, daß die mittels der Abstützungen und der Ausbreitelemente ausgebreitete und zwischen den einzelnen Quetschwerken geführte Schlauch-Wirkware, entsprechend der Drehrichtung der drehangetriebenen Quetschwalze, durch die Quetschwerke hindurchgeführt und die Behandlungsflotte ausgequetscht werden kann.
Mit der erfindungsgemäßen Lösung wird in vorteilhafter Weise erreicht, daß die in den einzelnen Quetschwerken wirkenden Quetschkräfte sich direkt gegenseitig abstützen. Aufgrund der Anordnung der einzelnen Quetschwalzenpaare am zentralen Träger werden die Abstützungen und deren Lager nicht mehr durch die Quetschkräfte beansprucht. Die Abstützungen haben lediglich die sich aus dem Breithalten der Schlauch-Wirkware ergebenden Kräfte aufzunehmen.

Eine ähnliche konstruktive Lösung ist zwar an sich aus CH-A-460 687 bekannt, jedoch nicht im Zusammenhang mit einem gattungsgemäßen Rundbreithalter.

Ein Ausführungsbeispiel der Erfindung ist in den Zeichnungen dargestellt. Es zeigen:
- Fig. 1: die Gesamtanlage mit integrierter Ausbreit- und Quetschvorrichtung,
- Fig. 2: die Ausbreit- und Quetschvorrichtung in der Draufsicht gemäß Schnitt nach Linie I-I in Fig. 1 bei minimaler Ausbreitung der Schlauch-Wirkware,
- Fig. 3: die Ausbreit- und Quetschvorrichtung in der Draufsicht gemäß Schnitt nach Linie I-I in Fig. 1 bei maximaler Ausbreitung der Schlauch-Wirkware,
- Fig. 4: die Ausbreit- und Quetschvorrichtung gem. Schnitt nach der Linie II-II in Fig. 3.

Zum besseren Verständnis der erfindungsgemäßen Lösung und der Vorrichtung insgesamt ist die Ausbreit- und Quetschvorrichtung in Verbindung mit den Einrichtungen der Gesamtanlage in Fig. 1 dargestellt.

In Fig. 1 liegt die Schlauch-Wirkware 1 strangförmig vor. Die Schlauch-Wirkware 1 ist in einem von einem Drehteller 2 getragenen Trog 3 abgelegt. Von dem Trog 3 aus läuft die Ware 1 über einen Drehspanner 4 zu einen am Gestell 5 angeordneten Entwirrkopf 6. Dem Entwirrkopf 6 ist ein am Gestell 5 befestigter Flachbreithalter 7 nachgeordnet, mit welchem die Schlauchware 1 flach breitgehalten wird. Die Schlauchware 1 gelangt nachfolgend über eine erste Umlenkwalze 8 zu einer unterhalb eines Fixierrollenpaares 9 angeordneten zweiten Umlenkwalze 10. Nach der Umlenkwalze 10 ist ein unterer Breithalterkopf 11, bestehend aus paarweise angeordneten Stützrollen 11a und den paarweise zugeordneten Fixierrollen 9 vorgesehen. Die Ware 1 läuft nun zwischen den Stützrollen 11a und den Fixierrollen 9 hindurch und wird von der Ausbreitvorrichtung mit Ausbreitrollen 12 ausgebreitet und durch einzelne Quetschwerke 13 derart geführt, daß die Flotte nach unten in den Flottenbehälter 14 an der zugeführten Schlauchware 1 ablaufen kann.

Nach dem Quetschen wird die Ware 1 über einen oberen Breithalterkopf 15, bestehend aus einem Stützrollenpaar 15a und einem Fixierrollenpaar 15b, geführt und in flach ausgebreiteter Form von einer angetriebenen Walzen-Anordnung 16, die im oberen Bereich des Gestells 5 vorgesehen ist, abgezogen.
Zum Erreichen einer konstanten Warenabzugskraft kann die Ware 1 vor der Walzen-Anordnung 16 über eine nach dem oberen Breithalterkopf 15 vorgesehene, nicht dargestellte Tänzerwalze mit einstellbarer Spannkraft geführt werden.

Im unteren Teil des Gestells 5 ist eine Trag- und Verstellvorrichtung 17 für die kombinierte Ausbreit- und Quetschvorrichtung vorgesehen. Die Vorrichtung 17 kann in Richtung der Doppelpfeile 18 den unteren Breithalterkopf 11 anheben oder absenken. Damit kann die den unteren Breithalterkopf 11 tragende Vorrichtung 17 den teleskopartig ausgebildeten zentralen Träger 19 (Fig. 4), an dem untere und obere Abstützungen 20,21 angelenkt sind, in der Höhe verstellen.
Der zentrale Träger 19 besteht hier aus einem Außenrohr 19a und einem in das Außenrohr 19a teleskopartig verschiebbarem Innenrohr 19b.
Das freie Ende des Außenrohres 19a ist mit dem oberen Breithalterkopf 15 und das freie Ende des Innenrohres 19b mit dem unteren Breithalterkopf 11 über ein Drehlager 22 (Fig. 4) verbunden.
Die Ausbreit- und Quetschvorrichtung ist damit zwischen den beiden Breithalterköpfen 11,15 rotierbar gehalten.

An den freien Enden der Abstützungen 20,21 ist wenigstens eine Ausbreitrolle 12 vorhanden.

Jeweils zwei Quetschwalzen 23a und 23b bilden ein Quetschwalzenpaar 23. Jedem Quetschwalzenpaar 23 ist eine Quetschwalze 26 zugeordnet, die zusammen ein Quetschwerk 13 ausbilden. Die Quetschwalzenpaare 23 sind stationär angeordnet, d.h., im Gegensatz zum Stand der Technik, nicht radial verstellbar und vorzugsweise an dem Teleskoprohr 19a des zentralen Trägers 19 in entsprechenden Walzenaufnahmen 24, 25 drehend gelagert.

Vorzugsweise am Außenumfang des Außenrohres 19a ist erfindungsgemäß zwischen den Anlenkungen der bereits erwähnten Abstützungen 21 eine obere Walzenaufnahme 24 und zwischen den Anlenkungen der Abstützungen 20, 21 eine untere Walzenaufnahme 25 vorhanden. Beide Walzenaufnahmen 24,25 sind, über die Länge des Außenrohres 19a gesehen, beabstandet voneinander angeordnet und zwar derart, daß in den Walzenaufnahmen 24,25 die Quetschwalzen 23a,23b der einzelnen Quetschwalzenpaare 23 drehbar gelagert sind.
Wesentlich ist dabei, daß die betreffenden Lagerstellen der einzelnen Quetschwalzen 23a,23b in der oberen Walzenaufnahme 24 relativ zu den Lagerstellen der unteren Walzenaufnahme 25 versetzt ausgerichtet sind, d.h. nicht fluchtend gegenüberliegen. Dadurch weist jede Längsachse der Quetschwalzen 23a, 23b in Bezug auf die Längsachse des zentralen Trägers 19 eine Schrägstellung von einigen Winkelgraden auf.
Die gleiche Schrägstellung besitzt auch jede der auf das jeweilige Quetschwalzenpaar 23 radial verstellbaren und drehangetriebenen Quetschwalze 26.

Die Figuren 2 bis 4 zeigen die erfindungsgemäße Anordnung der einzelnen Quetschwalzenpaare 23 mit der zugehörigen drehangetriebenen Quetschwalze 26.
Die auszuquetschende Schlauch-Wirkware 1 ist, wie in Fig. 2 gezeigt, zum einen über die Ausbreitrollen 12 und zum anderen durch einen einstellbaren Quetschspalt in jedem Quetschwerk 13 geführt.
Der Quetschspalt und damit auch die auf die Schlauch-Wirkware 1 wirkende Quetschkraft "F" ist mittels der die jeweilige Quetschwalze 26 tragenden Kolben-Zylindereinheit 27 einstellbar.

Die einzelnen Quetschwalzen 26 sind an ihren freien Enden mit der Kolbenstange 27a der Kolben-Zylindereinheit 27 verbunden. Die Kolben-Zylindereinheiten 27 fungieren dabei als Tragorgan für die Quetschwalzen 26 und gleichzeitig zur Erzeugung der erforderlichen Quetschkraft "F".
Die an den oberen und unteren Ende der Quetschwalze (26) angreifenden Kolben-Zylindereinheiten 27 sind in bekannter Weise mit einem drehangetriebenen Lagerring-Paar 28 verbunden.

Das Lagerring-Paar 28 ist in dem Gestell 5 aufgenommen, wie dies ausschnittsweise in Fig. 4 dargestellt ist.
Mit dem Längsträger 5a des Gestells 5 sind Querträger 5b verbunden.
Die Querträger 5b nehmen Lagerrollen 30 auf, die die drehangetriebenen Lagerringe 28,29 unterstützen.
Auf den Antrieb der einzelnen Lagerringe 28,29 soll hier nicht weiter eingegangen werden, da dieser bereits in der vorbekannten DE-OS 41 23 477 A1 ausführlich beschrieben wurde.

Wie Fig. 1 zeigt, sind die einzelnen Quetschwerke 13 im Vergleich zur Längsachse des zentralen Trägers 19 schräg gestellt. Diese Schrägstellung gewährleistet ein sogenanntes rundum Abquetschen und gleichzeitig den Transport der abgequetschten Schlauch-Wirkware 1 in Richtung der Walzenanordnung 16 gem. Fig. 1.

Erfindungswesentlich ist also, daß die Quetschwalzenpaare 23 stationär und drehend gelagert am zentralen Träger 19 angeordnet sind und wenigstens je ein Breithalteelement 12, wie an sich bekannt, an den freien Enden der radial schwenkbaren Abstützungen 20,21 vorgesehen ist.

### Zeichnungs-Legende

- 1: Schlauchwirkware
- 2: Drehteller
- 3: Trog
- 4: Drehspanner
- 5: Gestell
- 5a: Längsträger
- 5b: Querträger
- 6: Entwirrkopf
- 7: Flachbreithalter
- 8: Umlenkwalze
- 9: Fixierrollenpaar
- 10: Umlenkwalze
- 11: Breithalterkopf
- 11a: Stützrollen
- 12: Ausbreitrolle
- 13: Quetschwerk
- 14: Flottenbehälter
- 15: Breithalterkopf
- 16: Walzen-Anordnung
- 17: Trag- und Verstellvorrichtung
- 18: Doppelpfeil
- 19: Träger
- 19a: Außenrohr
- 19b: Innenrohr
- 20: Abstützung
- 21: Abstützung
- 22: Drehlager
- 23: Quetschwalzenpaar
- 23a: Quetschwalze
- 23b: Quetschwalze
- 24: Walzenaufnahme
- 25: Walzenaufnahme
- 26: Quetschwalze
- 27: Kolben-Zylindereinheit
- 27a: Kolbenstange
- 28: Lagerring-Paar
- 29: Lagerring
- 30: Lagerrolle
- 31: Längsverbinder

## Patentansprüche

1. Kombinierte Ausbreit- und Quetschvorrichtung, insbesondere für Schlauch-Wirkware, bestehend
- aus einem Gestell (5) mit einer Breithalteeinrichtung, wobei in dem Gestell (5) ein in horizontaler Ebene angeordneter drehangetriebener Lagerring (29) aufgenommen ist und ferner ein Paar drehangetriebene Lagerringe (28) aufgenommen sind und das Lagerring-Paar (28) in der horizontalen Ebene parallel zu dem erstgenannten Lagerring (29) angeordnet ist und wobei alle Lagerringe die Breithalteeinrichtung umschließen,
- aus Kolben-Zylindereinheiten (27), die zueinander beabstandet auf einem Teilkreis mit dem Lagerring-Paar (28) verbunden sind und wobei jede Kolben-Zylindereinheit (27) mit einer drehangetriebenen Quetschwalze (26) derart in Verbindung steht, daß jede Quetschwalze (26) auf ein Quetschwalzenpaar (23), das der Quetschwalze (26) gegenüberliegend angeordnet und mit der Breithalteeinrichtung verbunden ist, eine Anpresskraft ausüben kann,
- aus der Breithalteeinrichtung, die in dem Gestell (5) rotierbar gehalten ist und einen zentralen teleskopartig ausgebildeten Träger (19) besitzt, der aus einem Außenrohr (19a) und einem in das Außenrohr (19a) teleskopartig verschiebbaren Innenrohr (19b) besteht und wobei an dem Außen- und Innenrohr (19a, 19b) radial spreizbare Abstützungen (20, 21) angelenkt sind, deren freie Enden durch wenigstens einen Längsverbinder (31) miteinander verbunden sind und der Längsverbinder (31) wenigstens eine drehend gelagerte Ausbreitrolle (12) aufnimmt, und wobei jedes Quetschwalzenpaar (23) zusammen mit der separaten Quetschwalze (26) ein Quetschwerk (13) bildet, welche Quetschwerke (13) bezogen auf die Längsachse des zentralen Trägers (19) eine Schrägstellung aufweisen, **dadurch gekennzeichnet**, daß die Quetschwalzenpaare (23) am Außenrohr (19a) des zentralen Trägers (19) in stationären Aufnahmen (24, 25) drehbeweglich gelagert sind und jedem Quetschwalzenpaar (23) die drehangetriebene Quetschwalze (26) zusammen mit der Kolben-Zylindereinheit (27) derart diametral gegenüberliegend am jeweiligen Lagerring des Lagerringpaares (28) positioniert ist, daß sich die von den Kolben-Zylindereinheiten (27) ausgehenden Quetschkräfte (F) direkt gegenseitig abstützen.

2. Kombinierte Ausbreit- und Quetschvorrichtung nach Anspruch 1 **dadurch gekennzeichnet**, daß die Quetschwalzenpaare (23) zwischen einer oberen und einer unteren am Außenrohr (19a) des zentralen Trägers (19) angeordneten Aufnahme (24,25) drehend gelagert sind.

## Claims

1. Combined expanding and squeezing apparatus, especially for tubular knit goods, comprising
- a frame (5) having an expander device, the frame (5) accommodating a bearing ring (29), which is arranged in a horizontal plane and which is driven in rotation, and also a pair of rotationally driven bearing rings (28), the bearing ring pair (28) being arranged in the horizontal plane parallel to the first-mentioned bearing ring (29), and all the bearing rings enclosing the expander device,
- piston-cylinder units (27) which, spaced apart from one another on a divided circle, are connected to the bearing ring pair (28), each piston-cylinder unit (27) being so connected to a rotationally driven squeezing roller (26) that each squeezing roller (26) can exert a pressing force on a squeezing roller pair (23) arranged opposite the squeezing roller (26) and connected to the expander device,
- the expander device held rotatably in the frame (5) and having a central carrier (19) of telescoping form which comprises an outer tube (19a) and an inner tube (19b) which can be pushed in the manner of a telescope into the outer tube (19a), and there being articulated to the outer and inner tubes (19a, 19b) radially expandable supports (20, 21) of which the free ends are connected to one another by at least one longitudinal connector (31), the longitudinal connector (31) accommodating at least one rotatably mounted expander roller (12), and each squeezing roller pair (23) forming, together with the separate squeezing roller (26), a squeezing device (13), which squeezing devices (13) have an inclined position relative to the longitudinal axis of the central carrier (19), characterised in that the squeezing roller pairs (23) are rotatably mounted on the outer tube (19a) of the central carrier (19) in stationary receiving members (24, 25), and the rotationally driven squeezing roller (26), together with the piston-cylinder unit (27), is so positioned, diametrically opposite each squeezing roller pair (23), on the respective bearing ring of the bearing ring pair (28) that the squeezing forces (F) emanating from the piston-cylinder units (27) are directly and mutually supporting.

2. Combined expanding and squeezing apparatus according to Claim 1, characterised in that the squeezing roller pairs (23) are rotatably mounted between an upper and a lower receiving member (24, 25) arranged on the outer tube (19a) of the central carrier (19).

## Revendications

1. Dispositif combiné d'exprimage et d'élargissage destiné en particulier aux tricots tubulaires, constitué
- d'un bâti (5) comportant un dispositif de maintien écarté, un anneau d'appui (29) disposé dans un plan horizontal et entraîné en rotation étant reçu dans le bâti (5), une paire (28) d'anneaux d'appui entraînés en rotation y étant en outre reçus, et la paire (28) d'anneaux d'appui étant disposée dans un plan horizontal parallèlement à l'anneau d'appui (29) cité en premier lieu, et tous les anneaux d'appui entourant le dispositif de maintien écarté;
- d'ensembles piston-cylindre (27) qui sont reliés à la paire (28) d'anneaux d'appui en étant disposés à distance les uns des autres sur un cercle partiel, et chaque ensemble piston-cylindre (27) étant en liaison avec un rouleau d'essorage (26) entraîné en rotation de façon telle que chaque rouleau d'essorage peut exercer une force de pression sur une paire de rouleaux d'essorage qui sont disposés en face du rouleau d'essorage (26) et qui sont reliés au dispositif de maintien écarté;
- du dispositif de maintien écarté, qui est maintenu de façon à pouvoir tourner dans le bâti (5) et qui possède un support central conformé de façon télescopique, qui est constitué d'un tube extérieur (19a) et d'un tube intérieur (19b) susceptible de coulisser télescopiquement dans le tube extérieur (19a) et des appuis (20, 21) déployables radialement étant articulés sur le tube extérieur et sur le tube intérieur (19a, 19b), les extrémités libres de ceux-ci étant reliées entre elles au moyen d'au moins un élément de liaison longitudinal (31), et le moyen de liaison longitudinal (31) recevant au moins un rouleau (12) de maintien écarté,monté à rotation,et chacune des paires (23) de rouleaux d'essorage formant avec le rouleau d'essorage (26) séparé un mécanisme d'essorage (13), lesquels mécanismes d'essorage (13) présentant une position oblique par rapport à l'axe longitudinal du support central (19), caractérisé en ce que les paires (23) de rouleaux d'essorage sont montées à rotation sur le tube extérieur (19a) du support central (19) dans des logements fixes (24, 25) et le rouleau (26) d'essorage entraîné en rotation est positionné en même temps que l'ensemble piston-cylindre (27) de façon diamétralement opposée à chaque paire (23) de rouleaux d'essorage, sur l'anneau d'appui correspondant de la paire (28) d'anneaux d'appui, de telle sorte que les forces d'écrasement (F) exercées par les ensembles piston-cylindre (27) s'équilibrent mutuellement, de façon directe.

2. Dispositif combiné de maintien écarté et d'essorage selon la revendication 1, caractérisé en ce que les paires de rouleaux d'essorage (23) sont montées à rotation entre un logement supérieur et un logement inférieur (24, 25), ménagés sur le tube extérieur (19a) du support central (19).
